# EUROPÄISCHE PATENTSCHRIFT

(11) **EP 2 047 087 B1**
(45) Veröffentlichungstag und Bekanntmachung des Hinweises auf die Patenterteilung: **27.02.2019**
(21) Anmeldenummer: 07765040.6
(22) Anmeldetag: 04.07.2007
(51) Int. Cl.: F02D 11/10

(54) **EINRICHTUNG UND VERFAHREN ZUR BETÄTIGUNG EINER LEISTUNGSSTEUERUNGSEINRICHTUNG EINER BRENNKRAFTMASCHINE**
DEVICE AND METHOD FOR ACTUATING A POWER CONTROL DEVICE OF AN INTERNAL COMBUSTION ENGINE
DISPOSITIF ET PROCÉDÉ POUR ACTIONNER UN DISPOSITIF DE CONTRÔLE DE LA PUISSANCE D'UN MOTEUR À COMBUSTION INTERNE

(30) Priorität: 04.08.2006 DE 102006036427
(43) Veröffentlichungstag der Anmeldung: 15.04.2009
(73) Patentinhaber: Bayerische Motoren Werke Aktiengesellschaft, 80809 München (DE)
(72) Erfinder: ROEHRIG, Berndt, 82223 Eichenau (DE)
(86) Internationale Anmeldenummer: PCT/EP2007/005903
(87) Internationale Veröffentlichungsnummer: WO 2008/014865

(56) Entgegenhaltungen:
- EP-A- 0 306 640
- EP-A- 0 341 659
- DE-A1- 3 837 321
- DE-A1- 4 143 079
- JP-A- 4 269 337

## Beschreibung

Die Erfindung betrifft eine Einrichtung zur Betätigung einer Leistungssteuerungseinrichtung einer Brennkraftmaschine umfassend eine fahrerbetätigbare Eingabeeinrichtung zur fahrerseitigen Eingabe eines Leistungswunsches, eine Sensoreinrichtung zur Erfassung der Stellung der Eingabeeinrichtung und Generierung eines entsprechenden Ausgangssignals und eine Stelleinrichtung zur Verstellung der Leistungssteuerungseinrichtung unter Berücksichtung des Ausgangssignals der Sensoreinrichtung, wobei die Leistungssteuerungseinrichtung mittels der Stelleinrichtung vom Signal der Eingabeeinrichtung abweichend betätigbar ist, wobei die Stelleinrichtung mit der Leistungssteuerungseinrichtung mittels einer ein Eingangs- und ein Ausgangsteil aufweisenden Kupplung verbunden ist, deren Eingangsteil der Stelleinrichtung und deren Ausgangsteil der Leistungssteuerungseinrichtung zugeordnet ist, sowie ein Verfahren zur Betätigung einer derartigen Leistungssteuerungseinrichtung.

Die DE 198 25 283 A1 beschreibt eine Motorleistungsregelung für Kraftfahrzeuge mit einem Leistungssteuerorgan, das entkoppelt von der die Leistungsanforderung des Fahrers wiedergebenden Betätigung des Fahrpedals in Abhängigkeit von verschiedenen Betriebsparametern mittels eines elektronischen Steuergeräts steuerbar ist. Bei dieser Motorleistungsregelung ist im Fehlerfall, insbesondere bei Ausfall der Verbindung zwischen einem dem Fahrpedal zugeordneten Sensor und dem Steuergerät, in einem Notfahrbetrieb die maximale Motorleistung begrenzt und dennoch eine sehr gute Fahrdynamik gewährleistet. Die Sicherheit im Fehlerfall ist bei der bekannten Motorleistungsregelung dadurch bereits wesentlich erhöht, eine noch weitere Verbesserung der Sicherheit ist jedoch möglich.

Aus der JP 04 269337 A ist ein Gasregler bekannt mit einer Betätigungsscheibe, die abhängig von einer Betätigung eines Gaspedals eine Drehbewegung um eine Beschleunigungsachse ausführt und einem Plattenhalter, der relativ zur Betätigungsscheibe verlagerbar ist. An der Betätigungsscheibe ist ein Begrenzungsschalter angeordnet. An dem Plattenhalter ist ein Nocken angeordnet. Abhängig von einer Differenzbewegung zwischen der Betätigungsscheibe und dem Plattenhalter wird eine Verlagerung zwischen dem Begrenzungsschalter und dem Nocken generiert. Wenn die rotatorische Verlagerung des Plattenhalters bezüglich der Betätigungsscheibe bis zu einem vorbestimmten Drehwinkel oder größer ansteigt, wird der Begrenzungsschalter von dem Nocken betätigt und eine Elektrifizierung einer elektromagnetischen Spule wird unterbrochen. Infolgedessen wird ein Verbindungszustand zwischen einer Kupplungsplatte und einem Rotor gelöst.

Aus der EP 0 306 640 A2 ist eine elektrisch ansteuerbare Stellvorrichtung bekannt zum Verstellen der Drosselklappe einer Brenngemisch- bzw. Luftdrosseleinrichtung von Brennkraftmaschinen mit einem vom Fahrpedal über einen Pedalwertgeber bzw. Sollwertpotentiometer angesteuerten Elektromotor, der über ein nachgeschaltetes Untersetzungsgetriebe und eine elektromagnetische Kupplung mit der Drosselklappenwelle kuppelbar ist und die Drosselklappe gegen die Kraft einer Rückstellfeder betätigt, wobei ein mit dem Fahrpedal mechanisch gekoppelter Betätigungshebel drehbar koaxial zur Drosselklappenwelle angeordnet ist und bei getrennter elektromagnetischer Kupplung mit einem unverdrehbar, aber axial verschiebbar auf der Drosselklappenwelle angeordneten Kuppelelement der elektromagnetischen Kupplung über Kuppeleinrichtungen - Ansätze und Ausnehmungen - verbunden ist.

Aufgabe der Erfindung ist es daher, bei einer eingangs genannten Einrichtung zur Betätigung einer Leistungssteuerungseinrichtung einer Brennkraftmaschine die Sicherheit zu erhöhen und insbesondere eine unbeabsichtigt hohe Motorleistung aufgrund einer vom Fahrer nicht gewollten Ansteuerung des Leistungssteuerorgans zu verhindern.

Die Lösung dieser Aufgabe erfolgt mit einer Einrichtung mit den Merkmalen des Anspruchs 1 sowie einem Verfahren mit den Merkmalen des Anspruchs 6. Vorteilhafte Ausgestaltungen und Weiterbildungen der Erfindung sind Gegenstand der Unteransprüche.

Der Erfindung liegt die Idee zugrunde, dass die Stelleinrichtung mit der Leistungssteuerungseinrichtung mittels einer ein Eingangs- und ein Ausgangsteil aufweisenden Kupplung verbunden ist, deren Eingangsteil der Stelleinrichtung und deren Ausgangsteil der Leistungssteuerungseinrichtung zugeordnet ist und die Kupplung eine Reibungskupplung ist, wobei die die Kupplung steuernden Parameter der Kupplung für die Betätigung der Leistungssteuerungseinrichtung bestimmend ist und zur mechanischen Verbindung der Eingabeeinrichtung mit der Leistungssteuerungseinrichtung die Eingabeeinrichtung mit dem Ausgangsteil der Kupplung kraftübertragend verbindbar ist, wobei eine Entkoppelung der Stelleinrichtung von der Leistungssteuerungseinrichtung abhängig vom Reibwert der Reibungskupplung bei Überschreiten einer vorgegebenen Kraft zwischen Eingangs- und Ausgangsteil der Reibungskupplung erfolgt. Damit ist es möglich, die Stelleinrichtung von der Leistungssteuerungseinrichtung zu entkoppeln, so dass die Stellung der Stelleinrichtung nicht mehr für die Stellung der Leistungssteuerungseinrichtung maßgeblich ist.

Vorzugsweise ist bei einem Abweichen des mittels der Eingabeeinrichtung fahrerseitig eingegebenen reduzierten Leistungswunsches von der mittels der Stelleinrichtung eingestellten Stellung der Leistungssteuerungseinrichtung um mindestens einen vorgegebenen Betrag oder bei einer fahrerseitigen Eingabe eines reduzierten Leistungswunsches mittels der Eingabeeinrichtung mit einem einen vorgegebenen Gradienten übersteigenden Gradienten in Schließrichtung der Leistungssteuerungseinrichtung eine mechanische Verbindung zwischen Eingabeeinrichtung und Leistungssteuerungseinrichtung wirksam. Dadurch wird der mittels der Eingabeeinrichtung mechanisch fahrerseitig eingegebene Leistungswunsch der auf Sensorsignalen basierenden Stellung der Stelleinrichtung vorgezogen und so die Sicherheit erhöht.

Mittels der Kupplung kann wahlweise eine Betätigung der Leistungssteuerungseinrichtung mittels der Eingabeeinrichtung oder der Stelleinrichtung erfolgen, wobei die die Kupplung steuernden Parameter für die Betätigung der Leistungssteuerungseinrichtung bestimmend sind.

Von Vorteil ist es, wenn das Ausgangsteil der Kupplung eine mit einer der Eingabeeinrichtung zugeordneten Kontur korrespondierende Gegenkontur aufweist. Vorzugsweise ist das Ausgangsteil der Kupplung ein einer Welle zugeordnetes erstes Rotationselement mit einem Ausschnitt, der einen Winkelbereich von 60°-110°, insbesondere von ca. 80°-90°, überdeckt, mit dem ein stiftförmiger Fortsatz eines der Eingabeeinrichtung zugeordneten zweiten Rotationselements korrespondiert. Mit dieser Ausführung ist in einem Normalbetrieb eine Betätigung der Leistungssteuerungseinrichtung mittels der Stelleinrichtung unter Berücksichtung des Ausgangssignals der Sensoreinrichtung zur Erfassung der Stellung der Eingabeeinrichtung möglich, während unter Bestimmten Voraussetzungen eine abweichende Betätigung erfolgen kann.

Zweckmäßigerweise ist beim Öffnen der Leistungssteuerungseinrichtung mittels der Stelleinrichtung die Kupplung bewegungsübertragend und beim vorrangigen Schließen der Leistungssteuerungseinrichtung mittels der Eingabeeinrichtung die Kupplung nicht bewegungsübertragend.

Der Erfindung liegt ferner die Idee zugrunde, dass bei einem Verfahren zur Betätigung einer Leistungssteuerungseinrichtung einer Brennkraftmaschine bei einem Abweichen des mittels der Eingabeeinrichtung fahrerseitig eingegebenen Leistungswunsches von dem mittels der Stelleinrichtung eingestellten Position der Leistungssteuerungseinrichtung um mindestens einen vorgegebenen Betrag in Schließrichtung der mittels der Eingabeeinrichtung fahrerseitig eingegebenen Leistungswunsch zur Verstellung der Leistungssteuerungseinrichtung vorrangig herangezogen wird, wobei zur mechanischen Verbindung der Eingabeeinrichtung mit der Leistungssteuerungseinrichtung die Eingabeeinrichtung mit dem Ausgangsteil der Kupplung kraftübertragend verbunden wird und eine Entkoppelung der Stelleinrichtung von der Leistungssteuerungseinrichtung abhängig vom Reibwert der Reibungskupplung bei Überschreiten einer vorgegebenen Kraft zwischen Eingangs- und Ausgangsteil der Reibungskupplung erfolgt.

Gemäß einer besonders bevorzugten Weiterbildung des erfindungsgemäßen Verfahrens wird im Falle einer Bevorzugung des mittels der Eingabeeinrichtung fahrerseitig eingegebenen Leistungswunsches die Stelleinrichtung von der Leistungssteuerungseinrichtung entkoppelt und die Leistungssteuerungseinrichtung mittels der Eingabeeinrichtung unmittelbar betätigt.

Weitere Vorteile ergeben sich, wenn außerdem bei einer fahrerseitigen Eingabe eines erhöhten Leistungswunsches mittels der Eingabeeinrichtung mit einem einen vorgegebenen Gradienten übersteigenden Gradienten eine

Betätigung der Leistungssteuerungseinrichtung mittels der Stelleinrichtung vom Signal der Eingabeeinrichtung abweichend mit einem begrenzten Gradienten erfolgt. Damit wird eine übermäßig schnelle Betätigung der Leistungssteuerungseinrichtung in Öffnungsrichtung verhindert.

Nachfolgend ist ein besonders zu bevorzugendes Ausführungsbeispiel der Erfindung unter Bezugnahme auf Figuren näher erläutert, dabei zeigen schematisch und beispielhaft
- Figur 1: eine Einrichtung zur Betätigung einer Leistungssteuerungseinrichtung einer Brennkraftmaschine mit einer zwischen einer Stelleinrichtung und der Leistungssteuerungseinrichtung angeordneten Kupplung,
- Figur 2a: eine Detailansicht der Kupplung mit mechanischer Verbindung zwischen Kupplungsausgangsteil und einer Eingabeeinrichtung im Längsschnitt und
- Figur 2b: eine Detailansicht der mechanischen Verbindung zwischen Kupplungsausgangsteil und einer Eingabeeinrichtung im Querschnitt.

Figur 1 zeigt eine Einrichtung 100 zur Betätigung einer Leistungssteuerungseinrichtung 134 einer hier nicht näher dargestellten Brennkraftmaschine mit einer zwischen einer Stelleinrichtung 122 und der Leistungssteuerungseinrichtung 134 angeordneten Kupplung 138.

Im vorliegenden Ausführungsbeispiel dient die Einrichtung 100 zur Betätigung einer Brennkraftmaschine eines Kraftrads und die Leistungssteuerungseinrichtung 134 ist eine Drosselklappe, jedoch kann in einem Ausführungsbeispiel auch eine Brennkraftmaschine eines Kraftfahrzeugs betätigt werden und/oder die Leistungssteuerungseinrichtung 134 ein Kraftstoffzumessventil oder eine Einrichtung zur Hubhöhenveränderung eines Einlassventils einer Brennkraftmaschine sein.

Zur Steigerung der Brennkraftmaschinenleistung ist die Drosselklappe in Öffnungsrichtung und zur Reduzierung der Leistung in Schließrichtung verschwenkbar. Hierzu ist die Drosselklappe drehfest mit einer Drosselklappenwelle 130 verbunden, die entweder mittels einer hier als Elektromotor ausgebildeten Stelleinrichtung 122 oder manuell mittels einer hier als Gasdrehgriff ausgebildeten Eingabeeinrichtung 102 verdrehbar ist.

In einem normalen Fahrbetrieb gibt der Fahrer mittels der Eingabeeinrichtung 102 einen Leistungswunsch ein, indem er den Gasdrehgriff entsprechend verdreht. Mit dem Gasdrehgriff ist drehfest eine erste Seilscheibe 104 verbunden, die über einen Seilzug 106 eine zweite Seilscheibe 108 betätigt. Die zweite Seilscheibe 108 ist mit einer Welle 110 drehfest verbunden, so dass bei einer Betätigung des Gasdrehgriffs die Welle 110 verdreht wird. Die Verdrehung oder die Drehstellung der Welle 110 ist mittels eines Sensors 112 detektierbar, der mit einer Leitung 114 signalleitend mit einer Steuereinrichtung 118 verbunden ist. Mittels eines weiteren Sensors 128 ist die Verdrehung oder die Drehstellung der Drosselklappenwelle 130 detektierbar, der mit einer Leitung 126 signalleitend mit der Steuereinrichtung 118 verbunden ist. Basierend auf den Signalen der Sensoren 112, 128 und gegebenenfalls weiterer Signale und/oder gespeicherter Informationen gibt die Steuereinrichtung 118 über eine Leitung 120 ein dem Leistungswunsch des Fahrers entsprechendes Steuersignal an die Stelleinrichtung 122 aus, die - vorliegend mittels eines Getriebes 124 mit einem Eingangsteil der Kupplung 138 verbunden - mit der Drosselklappenwelle 130 in Drehantriebsverbindung steht. Sowohl die Welle 110 als auch die Drosselklappenwelle 130 sind mittels sich gehäuseseitig abstützenden Federn 116, 132 in Drosselklappenschließrichtung beaufschlagt.

Eine Detailansicht der Kupplung 138 mit mechanischer Verbindung zwischen Kupplungsausgangsteil 244 und der Eingabeeinrichtung 102 ist im Längsschnitt in Figur 2a und im Querschnitt in Figur 2b dargestellt. Zusätzlich oder alternativ ist damit neben einer Betätigung mittels der Stelleinrichtung 122 eine manuelle Betätigung der Leistungssteuerungseinrichtung 134 mittels der Eingabeeinrichtung 102 möglich.

Die Vorliegende Anordnung stellt eine Sicherheitseinrichtung dar, welche bei einem Abweichen des mittels der Eingabeeinrichtung 102 (Gasdrehgriff) fahrerseitig eingegebenen reduzierten Leistungswunsches von der mittels der Stelleinrichtung 122 (Elektromotor) eingestellten Stellung der Leistungssteuerungseinrichtung 134 (Drosselklappe) um mindestens einen vorgegebenen Betrag oder bei einer fahrerseitigen Eingabe eines reduzierten Leistungswunsches mittels der Eingabeeinrichtung 102 mit einem einen vorgegebenen Gradienten übersteigenden Gradienten eine bevorzugte Berücksichtigung des mittels der Eingabeeinrichtung 102 (Gasdrehgriff) fahrerseitig eingegebenen reduzierten Leistungswunsches gewährleistet.

Die zweite Seilscheibe 108 und das Eingangsteil 244 der Kupplung 138 sind in axialer Richtung benachbart jeweils um zumindest annähernd fluchtende Achsen drehbar angeordnet. Die zweite Seilscheibe 108 weist einen stiftförmigen Fortsatz 246 auf, der in einen Ausschnitt 248 des Kupplungsausgangsteils 244 eingreift. Indem bei einem normalen Fahrbetrieb der stiftförmige Fortsatz 246 ohne Anlage an einer der den Ausschnitt 248 begrenzenden Seiten positioniert ist, kann eine Betätigung der Leistungssteuerungseinrichtung 134 mittels der Stelleinrichtung 122 erfolgen. Hierzu ist die Stelleinrichtung 122 mittel- oder unmittelbar mit dem Eingangsteil 242 der Kupplung 138 verbunden. Vorliegend ist das letzte Element des zwischen Stelleinrichtung 122 und Leistungssteuerungseinrichtung 134 angeordneten Getriebes, das Zahnrad 240, drehfest mit dem Eingangsteil 242 der Kupplung 138 verbunden.

Bei einem Abweichen des mittels der Eingabeeinrichtung 102 (Gasdrehgriff) fahrerseitig eingegebenen reduzierten Leistungswunsches von der mittels der Stelleinrichtung 122 (Elektromotor) eingestellten Stellung der Leistungssteuerungseinrichtung 134 (Drosselklappe) um mindestens einen vorgegebenen Betrag oder bei einer fahrerseitigen Eingabe eines reduzierten Leistungswunsches mittels der Eingabeeinrichtung 102 mit einem einen vorgegebenen Gradienten übersteigenden Gradienten kommt der stiftförmige Fortsatz 246 an einer der den Ausschnitt 248 begrenzenden Seiten zur Anlage, so dass die Eingabeeinrichtung 102 unmittelbar und formschlüssig kraftübertragend mit dem Ausgangsteil 244 der Kupplung 138 verbunden wird.

Indem diese formschlüssig übertragene Kraft die Reibkraft zwischen Eingangs- 242 und Ausgangsteil 244 der Kupplung 138, die auch abhängig ist von und einstellbar ist mittels einer Druckfeder 136, 236, übersteigt, rutscht die Kupplung 138 durch, wobei eine Differenzbewegung zwischen Eingangs- 242 und Ausgangsteil 244 der Kupplung 138 erfolgt.

## Patentansprüche

1. Einrichtung (100) zur Betätigung einer Leistungssteuerungseinrichtung (134) einer Brennkraftmaschine umfassend
- eine fahrerbetätigbare Eingabeeinrichtung (102) zur fahrerseitigen Eingabe eines Leistungswunsches,
- eine Sensoreinrichtung (112) zur Erfassung der Stellung der Eingabeeinrichtung (102) und Generierung eines entsprechenden Ausgangssignals,
- eine Stelleinrichtung (122) zur Verstellung der Leistungssteuerungseinrichtung (134) unter Berücksichtung des Ausgangssignals der Sensoreinrichtung (112),
wobei die Leistungssteuerungseinrichtung (134) mittels der Stelleinrichtung (122) vom Signal der Eingabeeinrichtung (102) abweichend betätigbar ist,
wobei die Stelleinrichtung (122) mit der Leistungssteuerungseinrichtung (134) mittels einer ein Eingangs- und ein Ausgangsteil (242, 244) aufweisenden Kupplung (138) verbunden ist, deren Eingangsteil (242) der Stelleinrichtung (122) und deren Ausgangsteil (244) der Leistungssteuerungseinrichtung (134) zugeordnet ist, wobei die Kupplung (138) eine Reibungskupplung ist, wobei die die Kupplung (138) steuernden Parameter für die Betätigung der Leistungssteuerungseinrichtung (134) bestimmend sind und zur mechanischen Verbindung der Eingabeeinrichtung (102) mit der Leistungssteuerungseinrichtung (134) die Eingabeeinrichtung (102) mit dem Ausgangsteil (244) der Kupplung (138) kraftübertragend verbindbar ist, wobei eine Entkoppelung der Stelleinrichtung von der Leistungssteuerungseinrichtung abhängig vom Reibwert der Reibungskupplung bei Überschreiten einer vorgegebenen Kraft zwischen Eingangs- und Ausgangsteil der Reibungskupplung erfolgt.

2. Einrichtung nach Anspruch 1, **gekennzeichnet durch** eine
- bei einem Abweichen des mittels der Eingabeeinrichtung (102) fahrerseitig eingegebenen reduzierten Leistungswunsches von der mittels der Stelleinrichtung (122) eingestellten Stellung der Leistungssteuerungseinrichtung (134) um mindestens einen vorgegebenen Betrag oder
- bei einer fahrerseitigen Eingabe eines reduzierten Leistungswunsches mittels der Eingabeeinrichtung (102) mit einem einen vorgegebenen Gradienten übersteigenden Gradienten
in Schließrichtung der Leistungssteuerungseinrichtung (134) wirksame mechanische Verbindung zwischen Eingabeeinrichtung (102) und Leistungssteuerungseinrichtung (134).

3. Einrichtung nach einem der Ansprüche 1-2, **dadurch gekennzeichnet, dass** das Ausgangsteil (244) der Kupplung (138) eine mit einer der Eingabeeinrichtung (102) zugeordneten Kontur korrespondierende Gegenkontur aufweist.

4. Einrichtung nach einem der Ansprüche 1-3, **dadurch gekennzeichnet, dass** das Ausgangsteil (244) der Kupplung (138) ein einer Welle (130, 230) zugeordnetes erstes Rotationselement (244) ist mit einem Ausschnitt (248), der einen Winkelbereich von 60°-110°, insbesondere von ca. 80°-90°, überdeckt, mit dem ein stiftförmiger Fortsatz (246) eines der Eingabeeinrichtung (102) zugeordneten zweiten Rotationselements (108) korrespondiert.

5. Einrichtung nach einem der Ansprüche 1-4, **dadurch gekennzeichnet, dass** beim Öffnen der Leistungssteuerungseinrichtung (134) mittels der Stelleinrichtung (122) die Kupplung (138, 242, 244) bewegungsübertragend und beim vorrangigen Schließen der Leistungssteuerungseinrichtung (134) mittels der Eingabeeinrichtung (102) die Kupplung (138, 242, 244) nicht bewegungsübertragend ist.

6. Verfahren zur Betätigung einer Leistungssteuerungseinrichtung (134) einer Brennkraftmaschine umfassend
- eine fahrerbetätigbare Eingabeeinrichtung (102) zur fahrerseitigen Eingabe eines Leistungswunsches,
- eine Sensoreinrichtung (112) zur Erfassung der Stellung der Eingabeeinrichtung (102) und Generierung eines entsprechenden Ausgangssignals,
- eine Stelleinrichtung (122) zur Verstellung der Leistungssteuerungseinrichtung (134) unter Berücksichtigung des Ausgangssignals der Sensoreinrichtung (112),
- eine ein Eingangs- und ein Ausgangsteil (242, 244) aufweisende Kupplung (138) zum Verbinden der Stelleinrichtung (122) mit der Leistungssteuerungseinrichtung (134), deren Eingangsteil (242) der Stelleinrichtung (122) und deren Ausgangsteil (244) der Leistungssteuerungseinrichtung (134) zugeordnet ist, wobei die Kupplung (138) eine Reibungskupplung ist, wobei die die Kupplung (138) steuernden Parameter für die Betätigung der Leistungssteuerungseinrichtung (134) bestimmend sind,
wobei die Stelleinrichtung (122) die Leistungssteuerungseinrichtung (134) vom Signal der Eingabeeinrichtung (102) abweichend betätigen kann, wobei bei einem Abweichen des mittels der Eingabeeinrichtung (102) fahrerseitig eingegebenen Leistungswunsches von dem mittels der Stelleinrichtung (122) eingestellten Position der Leistungssteuerungseinrichtung (134) um mindestens einen vorgegebenen Betrag in Schließrichtung der mittels der Eingabeeinrichtung (102) fahrerseitig eingegebenen Leistungswunsch zur Verstellung der Leistungssteuerungseinrichtung (134) vorrangig herangezogen wird, wobei zur mechanischen Verbindung der Eingabeeinrichtung (102) mit der Leistungssteuerungseinrichtung (134) die Eingabeeinrichtung (102) mit dem Ausgangsteil (244) der Kupplung (138) kraftübertragend verbunden wird und eine Entkoppelung der Stelleinrichtung (122) von der Leistungssteuerungseinrichtung (134) abhängig vom Reibwert der Reibungskupplung (138) bei Überschreiten einer vorgegebenen Kraft zwischen Eingangs- und Ausgangsteil der Reibungskupplung (138) erfolgt.

7. Verfahren nach Anspruch 6, **dadurch gekennzeichnet, dass** im Falle einer Bevorzugung des mittels der Eingabeeinrichtung (102) fahrerseitig eingegebenen Leistungswunsches die Stelleinrichtung (122) von der Leistungssteuerungseinrichtung (134) entkoppelt und die Leistungssteuerungseinrichtung (134) mittels der Eingabeeinrichtung (102) unmittelbar betätigt wird.

8. Verfahren nach einem der Ansprüche 6-7, **dadurch gekennzeichnet, dass** bei einer fahrerseitigen Eingabe eines erhöhten Leistungswunsches mittels der Eingabeeinrichtung (102) mit einem einen vorgegebenen Gradienten übersteigenden Gradienten eine Betätigung der Leistungssteuerungseinrichtung (134) mittels der Stelleinrichtung (122) vom Signal der Eingabeeinrichtung (102) abweichend mit einem begrenzten Gradienten erfolgt.

## Claims

1. A device (100) for actuating a power control device (134) of an internal combustion engine, comprising
- an input device (102) which can be actuated by the driver for driver-side inputting of a desired power,
- a sensor device (112) for detecting the position of the input device (102) and generating a corresponding output signal,
- an actuating device (122) for adjusting the power control device (134), taking into account the output signal of the sensor device (112),
wherein the power control device (134) can be actuated by means of the actuating device (122) in a deviation from the signal of the input device (102),
wherein the actuating device (122) is connected to the power control device (134) by means of a coupling (138) having an input part and an output part (242, 244), the input part (242) of which coupling is associated with the actuating device (122) and the output part (244) of which coupling is associated with the power control device (134), wherein the coupling (138) is a friction clutch, wherein the parameters controlling the coupling (138) determine the actuation of the power control device (134), and for mechanical connection of the input device (102) to the power control device (134) the input device (102) can be connected in force-transmitting manner to the output part (244) of the coupling (138), wherein uncoupling of the actuating device from the power control device takes place dependent on the friction coefficient of the friction clutch upon exceeding a specified force between the input part and output part of the friction clutch.

2. A device according to Claim 1, **characterised by** a mechanical connection between the input device (102) and power control device (134) which
- in the event of a deviation of the reduced desired power which is input on the driver side by means of the input device (102) from the position of the power control device (134) which is set by means of the actuating device (122) by at least a specified amount, or
- in the event of a reduced desired power being input on the driver side by means of the input device (102) with a gradient exceeding a specified gradient,
is effective in the closing direction of the power control device (134).

3. A device according to one of Claims 1 - 2, **characterised in that** the output part (244) of the coupling (138) has a mating contour which corresponds to a contour associated with the input device (102).

4. A device according to one of Claims 1 - 3, **characterised in that** the output part (244) of the coupling (138) is a first rotation element (244), associated with a shaft (130, 230), with a cutout (248) which covers an angular range of 60° - 110°, especially of approx. 80° - 90°, with which a pin-shaped projection (246) of a second rotation element (108) associated with the input device (102) corresponds.

5. A device according to one of Claims 1 - 4, **characterised in that** upon opening the power control device (134) by means of the actuating device (122) the coupling (138, 242, 244) is movement-transmitting and upon the primary closing of the power control device (134) by means of the input device (102) the coupling (138, 242, 244) is not movement-transmitting.

6. A method for actuating a power control device (134) of an internal combustion engine, comprising
- an input device (102) which can be actuated by the driver for driver-side inputting of a desired power,
- a sensor device (112) for detecting the position of the input device (102) and generating a corresponding output signal,
- an actuating device (122) for adjusting the power control device (134), taking into account the output signal of the sensor device (112),
- a coupling (138) having an input part and an output part (242, 244) for connecting the actuating device (122) to the power control device (134), the input part (242) of which coupling is associated with the actuating device (122) and the output part (244) of which coupling is associated with the power control device (134),
wherein the coupling (138) is a friction clutch, wherein the parameters controlling the coupling (138) determine the actuation of the power control device (134),
wherein the actuating device (122) can actuate the power control device (134) in a deviation from the signal of the input device (102), wherein in the event of a deviation of the desired power which is input on the driver side by means of the input device (102) from the position of the power control device (134) which is set by means of the actuating device (122) by at least a specified amount in the closing direction the desired power which is input on the driver side by means of the input device (102) is used primarily for adjusting the power control device (134), wherein for mechanical connection of the input device (102) to the power control device (134) the input device (102) is connected in force-transmitting manner to the output part (244) of the coupling (138) and uncoupling of the actuating device (122) from the power control device (134) takes place dependent on the friction coefficient of the friction clutch (138) upon exceeding a specified force between the input part and output part of the friction clutch (138).

7. A method according to Claim 6, **characterised in that** in the case of preference being given to the desired power which is input on the driver side by means of the input device (102), the actuating device (122) is uncoupled from the power control device (134) and the power control device (134) is actuated directly by means of the input device (102).

8. A method according to one of Claims 6 - 7, **characterised in that** in the event of an increased desired power being input on the driver side by means of the input device (102) with a gradient exceeding a specified gradient, actuation of the power control device (134) by means of the actuating device (122) in a deviation from the signal of the input device (102) with a limited gradient takes place.

## Revendications

1. Dispositif (100) permettant d'actionner un dispositif de commande de la puissance (134) d'un moteur à combustion interne comprenant :
- un dispositif d'entrée (102) pouvant être actionné par le conducteur permettant d'entrer côté conducteur un souhait de puissance,
- un dispositif de capteurs (112) permettant de détecter la position du dispositif d'entrée (102) et de générer un signal de sortie correspondant,
- un dispositif de réglage (122) permettant de régler le dispositif de commande de la puissance (134) en prenant en considération le signal de sortie du dispositif de capteurs (112),
le dispositif de commande de la puissance (134) pouvant être actionné au moyen du dispositif de réglage (122) en s'écartant du signal du dispositif d'entrée (102),
le dispositif de réglage (122) étant relié au dispositif de commande de la puissance (134) au moyen d'un embrayage (138) comprenant une partie d'entrée et une partie de sortie (242, 244) et dont la partie d'entrée (242) est associée au dispositif de réglage (122) tandis que la partie de sortie (244) est associée au dispositif de commande de la puissance (134), l'embrayage (138) étant un embrayage à friction, les paramètres de commande de l'embrayage (138) étant déterminants pour l'actionnement du dispositif de commande de la puissance (134), et pour permettre une liaison mécanique du dispositif d'entrée (102) avec le dispositif de commande de la puissance (134), le dispositif d'entrée (102) pouvant être relié de façon à permettre la transmission des forces avec la partie de sortie (244) de l'embrayage (138), le dispositif de réglage étant découplé du dispositif de commande de la puissance en fonction du coefficient de friction de l'embrayage à friction en présence d'un dépassement d'une force prédéfinie entre la partie d'entrée et la partie de sortie de l'embrayage à friction.

2. Dispositif conforme à la revendication 1,
**caractérisé par** :
- en présence d'un écart entre le souhait de puissance réduite entré côté conducteur au moyen du dispositif d'entrée (102) et la position du dispositif de commande de la puissance (134) réglée au moyen du dispositif de réglage (122) égal à au moins une valeur prédéfinie ou
en présence d'une entrée côté conducteur d'un souhait de puissance réduite au moyen du dispositif d'entrée (102) avec un gradient dépassant un gradient prédéfini,
une liaison mécanique active entre le dispositif d'entrée (102) et le dispositif de commande de la puissance (134) dans la direction de fermeture du dispositif de commande de la puissance (134).

3. Dispositif conforme à l'une des revendications 1 et 2,
**caractérisé en ce que**
la partie de sortie (244) de l'embrayage (138) a un contour antagoniste correspondant à un contour associé du dispositif d'entrée (102).

4. Dispositif conforme à l'une des revendications 1 à 3,
**caractérisé en ce que**
la partie de sortie de (244) de l'embrayage (138) est un premier élément rotatif associé à un arbre (130, 230), et comportant une découpe (248) couvrant une plage angulaire de 60°- 110°, en particulier d'environ 80-90°, et à laquelle correspond un prolongement (246) en forme de tige d'un second élément rotatif (108) associé au dispositif d'entrée (102).

5. Dispositif conforme à l'une des revendications 1 à 4,
**caractérisé en ce que**
lors d'une l'ouverture du dispositif de commande de la puissance (134) au moyen du dispositif de réglage (122) l'embrayage (138, 242, 244) transmet les mouvements et lors d'une fermeture prioritaire du dispositif de commande de la puissance (134) au moyen du dispositif d'entrée (102) 'l'embrayage (138, 242, 244) ne transmet pas les mouvements.

6. Procédé d'actionnement d'un dispositif de commande de la puissance (134) d'un moteur à combustion interne comprenant :
un dispositif d'entrée (102) pouvant être actionné par le conducteur pour permettre d'entrer côté conducteur un souhait de puissance,
- un dispositif de capteurs (112) permettant de détecter la position du dispositif d'entrée (102) et de générer un signal de sortie correspondant,
- un dispositif de réglage (122) permettant de régler le dispositif de commande de la puissance (134) en prenant en considération le signal de sortie du dispositif de capteurs (112),
- un embrayage (138) comportant une partie d'entrée et une partie de sortie (242, 244) permettant de relier le dispositif de réglage (122) au dispositif de commande de la puissance (134) et dont la partie d'entrée (242) est associée au dispositif de réglage (122) tandis que la partie de sortie (244) est associée au dispositif de commande de la puissance (134), l'embrayage (138) étant un embrayage à friction, les paramètres de commande de l'embrayage (138) étant déterminants pour l'actionnement du dispositif de commande de la puissance (134),
le dispositif de réglage (122) pouvant actionner le dispositif de commande de la puissance (134) en s'écartant du signal du dispositif d'entrée (102),
- en présence d'un écart entre le souhait de puissance entré côté conducteur au moyen du dispositif d'entrée (102) et la position du dispositif de commande de la puissance (134) réglée au moyen du dispositif de réglage (122) égale à au moins une valeur prédéfinie, dans la direction de la fermeture, le souhait de puissance entré côté conducteur au moyen du dispositif d'entrée (102) étant utilisé de manière prioritaire pour régler le dispositif de commande de la puissance (134), pour permettre la liaison mécanique du dispositif d'entrée (102) avec le dispositif de commande de la puissance (134), le dispositif d'entrée (102) étant relié de façon à permettre la transmission des forces à la partie de sortie (244) de l'embrayage (138), et le dispositif de réglage (122) étant découplé du dispositif de commande de la puissance (134) en fonction du coefficient de friction de l'embrayage à friction (138) en cas de dépassement d'une force prédéfinie entre la partie d'entrée et la partie de sortie de l'embrayage à friction (138).

7. Procédé conforme à la revendication 6,
**caractérisé en ce qu'**
en cas de préférence du souhait de puissance entré côté conducteur au moyen du dispositif d'entrée (102) le dispositif de réglage (122) est découplé du dispositif de commande de la puissance (134) et le dispositif de commande de la puissance (134) est directement actionné au moyen du dispositif d'entrée (102).

8. Procédé conforme à l'une des revendications 6 et 7,
**caractérisé en ce que**
en présence d'une entrée côté conducteur d'un souhait de puissance augmentée au moyen du dispositif d'entrée (102) avec un gradient dépassant un gradient prédéfini, un actionnement du dispositif de commande de la puissance (134) est effectué avec un gradient limité au moyen du dispositif de réglage (122) en s'écartant du signal du dispositif d'entrée (102).
